# EUROPÄISCHE PATENTSCHRIFT

(11) **EP 4 482 355 B1**
(45) Veröffentlichungstag und Bekanntmachung des Hinweises auf die Patenterteilung: **17.09.2025**
(21) Anmeldenummer: 24718759.4
(22) Anmeldetag: 09.04.2024
(51) Int. Cl.: A45C 13/10, A44C 5/20, A44B 11/25

(54) **VERBINDUNGSVORRICHTUNG MIT EINEM BRÜCKENABSCHNITT FÜR EINEN ZWEITEN GRUNDKÖRPER EINES ZWEITEN VERBINDUNGSTEILS**
CONNECTING DEVICE WITH A BRIDGE SECTION FOR A SECOND BASE BODY OF A SECOND CONNECTING PART
DISPOSITIF DE CONNEXION COMPRENANT UNE SECTION PONT POUR UN SECOND CORPS DE BASE D'UNE SECONDE PARTIE DE CONNEXION

(30) Priorität: 17.04.2023 DE 102023109584
(43) Veröffentlichungstag der Anmeldung: 01.01.2025
(73) Patentinhaber: Fidlock GmbH, 30659 Hannover (DE)
(72) Erfinder: PANKOKE, Timon Oliver, 30655 Hannover (DE); SIEBERT, Arthur, 30459 Hannover (DE); FIEDLER, Joachim, 30519 Hannover (DE)
(74) Vertreter: Maikowski & Ninnemann Patentanwälte Partnerschaft mbB
(86) Internationale Anmeldenummer: PCT/EP2024/059593
(87) Internationale Veröffentlichungsnummer: WO 2024/217934

(56) Entgegenhaltungen:
- FR-A1- 3 106 050
- US-A1- 2012 103 855
- US-B2- 10 758 019

## Beschreibung

Die vorgeschlagene Lösung betrifft eine Verbindungsvorrichtung nach dem Oberbegriff des Anspruchs 1.

Eine derartige Verbindungsvorrichtung umfasst ein einer ersten Baugruppe zugeordnetes, erstes Verbindungsteil, das einen ersten Grundkörper und eine Eingriffseinrichtung mit zumindest einem Eingriffsvorsprung aufweist. Die Verbindungsvorrichtung umfasst zudem ein einer zweiten Baugruppe zugeordnetes, an das erste Verbindungsteil einsetzbares, zweites Verbindungsteil, das einen zweiten Grundkörper mit zumindest einem an dem zweiten Grundkörper angeordneten Eingriffsabschnitt aufweist. Der zumindest eine Eingriffsabschnitt ist mit der Eingriffseinrichtung des ersten Verbindungsteils in Eingriff bringbar, sodass in einer verbundenen Stellung das erste Verbindungsteil und das zweite Verbindungsteil aneinandergehalten sind.

Die Verbindungsvorrichtung ist als magnetische Verbindungseinrichtung ausgestaltet. Dazu weisen das erste Verbindungsteil eine erste Magneteinrichtung und das zweite Verbindungsteil eine zweite Magneteinrichtung auf. Die erste Magneteinrichtung und die zweite Magneteinrichtung wirken zum Unterstützen des Ansetzens des ersten Verbindungsteils und des zweiten Verbindungsteils aneinander magnetisch anziehend zusammen.

Bei einer aus der EP 3 616 553 A1 bekannten Verschlussvorrichtung zum lösbaren Verbinden zweier Teile kann ein erstes Verbindungsteil an ein zweites Verbindungsteil angesetzt werden, um die Verbindungsteile miteinander zu verbinden. An einem der Verbindungsteile ist hierbei ein Schnürsenkel angeordnet, der durch Verbinden der Verbindungsteile miteinander gespannt werden kann.

Aus der EP 3 192 388 B1 ist eine Verschlussvorrichtung bekannt, bei der ein erstes Verbindungsteil einen starren Eingriffsvorsprung aufweist und mit einem zweiten Verbindungsteil verbunden werden kann. An dem zweiten Verbindungsteil ist ein Gurt verstellbar angeordnet.

Die US10758019B2 offenbart eine Verbindungsvorrichtung gemäß dem Oberbegriff des Anspruchs 1.

Bei der Verbindungsvorrichtung ist das erste Verbindungsteil einer ersten Baugruppe zugeordnet. Das zweite Verbindungteil ist demgegenüber einer zweiten Baugruppe zugeordnet. Durch Schließen der Verbindungsvorrichtung, also durch Ansetzen der Verbindungsteile aneinander, können die Baugruppen miteinander verbunden werden. Eine oder beide der Baugruppen können beispielsweise durch einen Stoffabschnitt, zum Beispiel aus einem textilen Stoff, einem Lederstoff oder auch einem Kunststoffflächenabschnitt, zum Beispiel durch einen Gurt oder einen Abschnitt eines Bekleidungsstücks, ausgestaltet sein, wobei dies nicht zwingend ist und auch denkbar ist, dass ein oder beide der Baugruppen durch einen starren Gegenstand ausgebildet sind. Der vorgeschlagenen Lösung liegt die Aufgabe zugrunde, eine Verbindungsvorrichtung zur Verfügung zu stellen, die eine einfach herzustellende und zuverlässige Verbindung von Baugruppen miteinander ermöglicht.

Diese Aufgabe wird durch eine Verbindungsvorrichtung mit den Merkmalen des Anspruchs 1 gelöst.

Eine vorgeschlagene Verbindungsvorrichtung umfasst dabei unter anderem ein einer ersten Baugruppe zugeordnetes, erstes Verbindungsteil, das einen ersten Grundkörper und eine Eingriffseinrichtung mit zumindest einem Eingriffsvorsprung aufweist, sowie ein einer zweiten Baugruppe zugeordnetes, an das erste Verbindungsteil ansetzbares, zweites Verbindungsteil, das einen zweiten Grundkörper mit zumindest einem an dem zweiten Grundkörper angeordneten Eingriffsabschnitt aufweist. Der zumindest eine Eingriffsabschnitt ist mit der Eingriffseinrichtung des ersten Verbindungsteils in Eingriff bringbar, sodass in einer verbundenen Stellung (der ersten und zweiten Verbindungsteile) das erste Verbindungsteil und das zweite Verbindungsteil aneinandergehalten sind. Das erste Verbindungsteil und das zweite Verbindungsteil weisen jeweils eine Magneteinrichtung auf, die zum Unterstützen des Ansetzens des ersten Verbindungsteils und des zweiten Verbindungsteils einander magnetisch anziehend zusammenwirken. Um manuell oder maschinell das zweite Verbindungsteil an das erste Verbindungsteil ansetzen und in der verbundenen Stellung wieder von dem zweiten Verbindungsteil lösen zu können, ist das zweite Verbindungsteil mit einem Handhabungsabschnitt verbunden. Über den Handhabungsabschnitt ist das zweite Verbindungsteil an das erste Verbindungsteil ansetzbar. Ferner ist an dem Handhabungsabschnitt in der verbundenen Stellung der ersten und zweiten Verbindungsteile eine (Öffnungs-) Kraft einleitbar, um den Eingriffsabschnitt mit der Eingriffseinrichtung außer Eingriff zu bringen und das zweite Verbindungsteil von dem ersten Verbindungsteil zu lösen.

Bei bisher aus dem Markt bekannten Verbindungsvorrichtungen ist der Handhabungsabschnitt typischerweise mit einem Basisabschnitt verbunden oder geht in einen solchen Basisabschnitt über, an dem der zweite Grundkörper des zweiten Verbindungsteils vorgesehen ist. Eine Verlagerung des Handhabungsabschnitt geht somit mit einer unmittelbaren Verlagerung des zweiten Grundkörpers einher, wobei über den Basisabschnitt typischerweise auch die Verbindung zu der zweiten Baugruppe hergestellt ist oder der Basisabschnitt Teil der zweiten Baugruppe ist. Der Handhabungsabschnitt ist folglich vorgesehen, das zweite Verbindungsteil an das erste Verbindungsteil anzusetzen und in der verbundenen Stellung der ersten und zweiten Verbindungsteile hierüber eine Kraft einzuleiten, um den Eingriffsabschnitt mit der Eingriffseinrichtung außer Eingriff zu bringen.

So kann dann beispielsweise durch Ziehen an dem Handhabungsabschnitt das zweite Verbindungsteil mit dem zweiten Grundkörper und einem hiermit verbundenen Abschnitt der zweiten Baugruppe dem ersten Grundkörper des ersten Verbindungsteils angenähert und die beiden Verbindungsteile miteinander in Eingriff gebracht werden, um die beiden Baugruppen über die Verbindungsvorrichtung miteinander zu verbinden. Beispielsweise wird über den Handhabungsabschnitt eine Zugkraft eingeleitet, um einen das zweite Verbindungsteil tragenden Gurt, einen das zweite Verbindungsteil tragende Lasche oder Klappe oder einen vergleichbaren Abschnitt einer zweiten Baugruppe mit dem ersten Verbindungsteil anzunähern und hieran festzulegen. Muss hierbei eine vergleichsweise große Zugkraft aufgebracht werden, beispielsweise weil ein Behältnis oder Kleidungsstück dessen zwei Baugruppen einander gehalten werden sollen, stark gefüllt oder geweitet ist und damit ein Ansetzen des zweiten Verbindungsteils an das erste Verbindungsteil entgegen einer Spannkraft durchgeführt werden muss, kann das Eingreifen des Eingriffsabschnitts an der Eingriffseinrichtung erschwert sein. Auch das Lösen des zweiten Verbindungsteils von dem ersten Verbindungsteil kann in einer solchen Situation aufgrund der auf die Verbindungsvorrichtung wirkenden Belastung erschwert sein, insbesondere wenn eine dem Lösen der Verbindung entgegenwirkende Spannkraft nicht nur unmittelbar an dem Handhabungsabschnitt, sondern auch an dem zweiten Grundkörper des zweiten Verbindungsteils angreift. Darüber hinaus wirkt in der verbundenen Stellung der ersten und zweiten Verbindungsteile bei einer Anordnung des zweiten Grundkörpers an dem mit der zweiten Baugruppe verbundenen Basisabschnitt eine über die zweite Baugruppe auf den Basisabschnitt wirkende Last unmittelbar auf den zweiten Grundkörper und damit auf die Verbindung der ersten und zweiten Verbindungsteile.

Vor diesem Hintergrund ist für ein Übertragen der Kraft an das zweite Verbindungsteil, um den Eingriffsabschnitt mit der Eingriffseinrichtung außer Eingriff zu bringen und das zweite Verbindungsteil von dem ersten Verbindungsteil zu lösen, ein Übertragungsteil an der Verbindungsvorrichtung vorgesehen, das den Handhabungsabschnitt, einen mit dem Handhabungsabschnitt verbundenen und sich entlang einer Erstreckungsrichtung erstreckenden Basisabschnitt und einen mit dem Basisabschnitt an einem ersten Endpunkt verbundenen Brückenabschnitt umfasst. Der Brückenabschnitt erstreckt sich zwischen dem ersten Endpunkt und einem in Erstreckungsrichtung zu dem ersten Endpunkt beabstandeten zweiten Endpunkt mit einer Länge, die größer ist als der Abstand der zwei Endpunkte zueinander. An diesem Brückenabschnitt ist der zweite Grundkörper gehalten, wobei der Brückenabschnitt dann mit dem zweiten Grundkörper beim Ansetzen des zweiten Verbindungsteils an das erste Verbindungsteil relativ zu dem Basisabschnitt und dem Handhabungsabschnitt verlagerbar ist.

Durch die Verlagerbarkeit des Brückenabschnitts und des hieran vorgesehenen zweiten Grundkörpers kann beispielsweise der zumindest eine Eingriffsabschnitt des zweiten Grundkörpers magnetisch unterstützt leichter in Eingriff mit der Eingriffseinrichtung des ersten Grundkörpers gebracht werden, da hierfür eine Verlagerungsbewegung des zweiten Grundkörpers relativ zu dem Basisabschnitt und dem Handhabungsabschnitt zugelassen ist. Auch unter Spannung auf den Handhabungsabschnitt und den Basisabschnitt ist somit eine Verlagerbarkeit des zweiten Grundkörpers gezielt zugelassen, um diesen beispielsweise an dem ersten Grundkörper magnetisch unterstützt einschnappen lassen zu können.

Im verbundenen Zustand der ersten und zweiten Verbindungsteile kann über den Handhabungsabschnitt wiederum eine Kraft eingeleitet werden, um den Eingriffsabschnitt mit der Eingriffseinrichtung außer Eingriff zu bringen und das zweite Verbindungsteil von dem ersten Verbindungsteil zu lösen. Hierbei kann beispielsweise eine an dem Handhabungsabschnitt eingeleitete Kraft über den Basisabschnitt in den Brückenabschnitt und hierüber wiederum an den zweiten Grundkörper übertragbar sein.

In einer Ausführungsvariante ist über den Brückenabschnitt ein definiertes Spiel des zweiten Grundkörpers bezüglich des Handhabungsabschnitts vorgesehen. Es ist mithin eine Verlagerbarkeit des zweiten Grundkörpers um ein vorgegebenes Maß relativ zu dem Handhabungsabschnitt vorgesehen. Hierüber ist der zweite Grundkörper beim Ansetzen des zweiten Verbindungsteils an das erste Verbindungsteil unabhängig von und relativ zu dem Handhabungsabschnitt in durch den Brückenabschnitt definierten Grenzen verlagerbar. Darüber hinaus ist in der verbundenen Stellung der ersten und zweiten Verbindungsteile bei einer auf den Basisabschnitt (z.B. von der zweiten Baugruppe auf den Basisabschnitt) wirkenden Belastung der Basisabschnitt über den Brückenabschnitt zu dem zweiten Grundkörper verlagerbar. Hierdurch überträgt sich folglich in der verbundenen Stellung nicht jede auf die zweite Baugruppe und den damit verbundenen den Basisabschnitt wirkende Last unmittelbar auf den zweiten Grundkörper. Es ist also in der verbundenen Stellung über den Brückenabschnitt zu einem gewissen Grad eine Entkopplung des Basisabschnitts und des zweiten Grundkörpers erreicht.

Über den Brückenabschnitt kann auch eine Verdrehbarkeit des zweiten Grundkörpers bezüglich des Handhabungsabschnitts begrenzt sein. Ist der zweite Grundkörper an einem sich zwischen den zwei Endpunkten erstreckenden und verlagerbaren Brückenabschnitt vorgesehen, ist eine Verdrehbarkeit des zweiten Grundkörpers bezüglich des Handhabungsabschnitts beispielsweise über die Länge des Brückenabschnitts und/oder dessen Steifigkeit vergleichsweise einfach zu begrenzen.

Grundsätzlich ist die von dem Brückenabschnitt überbrückte Länge zwischen dem ersten Endpunkt und dem zweiten Endpunkt kleiner als die Gesamtlänge des Brückenabschnitts zwischen dem ersten Endpunkt und dem zweiten Endpunkt. Hierbei kann der zweite Endpunkt ebenfalls an dem Basisabschnitt vorgesehen sein, sodass sich der Brückenabschnitt zwischen zwei Bereichen des Basisabschnitts erstreckt. Dies ist jedoch keinesfalls zwingend. So kann ein zweiter Endpunkt beispielsweise auch an einer mit dem Basisabschnitt verbundenen Komponente der zweiten Baugruppe vorgesehen sein.

Über den Basisabschnitt kann grundsätzlich eine an dem Handhabungsabschnitt eingeleitete und entlang einer Zugrichtung wirkende Zugkraft zum Ansetzen des zweiten Verbindungsteils an das erste Verbindungsteil übertragbar sein. Der Brückenabschnitt kann hierbei entlang einer zu der Zugrichtung geneigten, insbesondere senkrecht verlaufenden Verbindungsrichtung relativ zu dem Basisabschnitt verlagerbar sein, um den Eingriffsabschnitt mit der Eingriffseinrichtung in Eingriff zu bringen. So kann entlang der Zugrichtung eine vergleichsweise große Zugkraft (insbesondere manuell) aufzubringen sein, um die ersten und zweiten Verbindungsteile ausreichend aneinander anzunähern, sodass - unterstützt von dem magnetischen Zusammenwirken der ersten und zweiten Magneteinrichtungen - der Eingriffsabschnitt mit der Eingriffseinrichtung in Eingriff gelangen und die ersten und zweiten Verbindungsteile in die verbundene Stellung überführt werden können. Indem der zweite Grundkörper mit dem Brückenabschnitt relativ zu dem mit der Zugkraft belasteten Basisabschnitt verlagerbar ist, kann der zweite Grundkörper bis auf eine vorgegebene Minimaldistanz dem ersten Grundkörper angenähert werden, um dieses Ineingriffbringen und ein damit einhergehendes Einschnappen des zweiten Grundkörpers an den ersten Grundkörper zu erreichen, ohne dass auf den zweiten Grundkörper selbst die entsprechende Zugkraft wirkt.

Der Brückenabschnitt ist beispielsweise aus einem biegeschlaffen Material hergestellt oder elastisch verlagerbar ausgebildet. Die Herstellung des Brückenabschnitts aus einem biegeschlaffen Material schließt beispielsweise ein, dass der Brückenabschnitt aus einem biegeschlaffen Materialabschnitt, zum Beispiel aus einem biegeschlaffen, insbesondere textilen Stoffabschnitt, einem Lederstoffabschnitt oder einem Kunststoffflächenabschnitt besteht.

In einer Ausgestaltung kann der Brückenabschnitt mehrgliedrig aus festen und/oder biegeschlaffen Elementen aufgebaut sein. Hierbei kann der Brückenabschnitt durch eine Verstellung der festen und/oder biegeschlaffen Elemente untereinander verlagerbar sein. Beispielsweise kann in diesem Zusammenhand vorgesehen sein, dass der Brückenabschnitt eine mehrgliedrige Kette umfasst, insbesondere durch eine mehrgliedrige Kette gebildet ist.

Der zweite Grundkörper kann an dem Brückenabschnitt fixiert sein. Dies schließt insbesondere ein, dass der zweite Grundkörper mit einem biegeschlaffen Material des Brückenabschnitts vernäht ist.

In einer alternativen Ausführungsvariante umfasst der zweite Grundkörper einen Verbindungsabschnitt, der von einem aus einem biegeschlaffen Material bestehenden und/oder mehrgliedrig aufgebauten Brückenabschnitt zumindest teilweise umgriffen, insbesondere hintergriffen ist. In diesem Fall ist folglich der zweite Grundkörper nicht unmittelbar starr an dem Brückenabschnitt fixiert. Vielmehr ist hier durch den teilweisen Umgriff des Brückenabschnitts erreicht, dass der zweite Grundkörper an dem Brückenabschnitt gehalten und hierüber relativ zu dem Handhabungsabschnitt verlagerbar ist. Über den teilweisen Umgriff des zweiten Grundkörpers durch den biegeschlaffen und/oder mehrgliedrigen Brückenabschnitt kann von dem Brückenabschnitt an dem Verbindungsabschnitt dennoch eine Kraft an den zweiten Grundkörper übertragen werden, um den Eingriffsabschnitt mit der Eingriffseinrichtung außer Eingriff zu bringen und hierfür den zweiten Grundkörper relativ zu dem ersten Grundkörper zu verlagern.

Grundsätzlich kann vorgesehen sein, dass in der verbundenen Stellung der ersten und zweiten Verbindungsteile der zweite Grundkörper bezüglich des ersten Grundkörpers kippbar ist, um den Eingriffsabschnitt mit der Eingriffseinrichtung außer Eingriff zu bringen. Die ersten und zweiten Verbindungsteile sind folglich hier so konfiguriert, dass der zweite Grundkörper eine Schwenkbewegung bezüglich des ersten Grundkörpers ausführen muss, um den Eingriffsabschnitt mit der Eingriffseinrichtung außer Eingriff zu bringen. Das insbesondere den Brückenabschnitt aufweisenden Übertragungsteil ist dementsprechend vorgesehen, in der verbundenen Stellung eine Kraft an das zweite Verbindungsteil zu übertragen, die zu einer Schwenkbewegung des zweiten Grundkörpers bezüglich des ersten Grundkörpers führt. Der zweite Grundkörper ist hier folglich relativ zu dem ersten Grundkörper verkippbar, um zum Trennen des ersten Verbindungsteils und des zweiten Verbindungsteils voneinander ein Außereingriffbringen des zumindest einen Eingriffsabschnitt und des zumindest einen Eingriffsvorsprung zu ermöglichen. In diesem Zusammenhang kann beispielsweise vorgesehen sein, dass der zweite Grundkörper zum Verkippen relativ zu dem ersten Grundkörper an einer von dem zumindest einen Eingriffsvorsprung abgewandten Seite (des zweiten Grundkörpers) von dem ersten Grundkörper abhebbar ist.

Für die Einnahme der verbundenen Stellung und den Eingriff des Eingriffsabschnitts mit der Eingriffseinrichtung kann umgekehrt beim Ansetzen des zweiten Verbindungsteils an das erste Verbindungsteil über den Brückenabschnitt eine Kippbewegung des zweiten Grundkörpers relativ zum Basisabschnitt und Handhabungsabschnitt gestattet sein.

In einer möglichen Ausgestaltung kann das erste Verbindungsteil zusätzlich einen starr an dem ersten Grundkörper angeordneten Blockierabschnitt aufweisen, der ausgebildet ist, in der verbundenen Stellung mit dem zweiten Verbindungsteil zusammenzuwirken, um den Eingriff des zumindest einen Eingriffsabschnitts mit dem zumindest einen Eingriffsvorsprung entgegen der Eingriffsrichtung zu blockieren. Beim Ansetzen der Verbindungsteile gelangt der zumindest eine Eingriffsabschnitt des zweiten Verbindungsteils in die Eingriffsrichtung in Eingriff mit dem zumindest einen Eingriffsvorsprung des ersten Verbindungsteils, sodass in der verbundenen Stellung eine formschlüssige oder kraftformschlüssige Verbindung zwischen den Verbindungsteilen besteht und die Verbindungsteile somit durch den Eingriff des zumindest einen Eingriffsabschnitts mit dem zumindest einen Eingriffsvorsprung belastbar aneinander gehalten sind. Der Eingriff zwischen dem zumindest einen Eingriffsabschnitt des zweiten Verbindungsteils und dem zumindest einen Eingriffsvorsprung des ersten Verbindungsteils wird hierbei in der verbundenen Stellung durch den starr an dem ersten Grundkörper des ersten Verbindungsteils geformten Blockierabschnitt des ersten Verbindungsteils gesichert, indem der Blockierabschnitt blockierend entgegen der Eingriffsrichtung mit einem zugeordneten Abschnitt des zweiten Verbindungsteils zusammenwirkt und der zumindest eine Eingriffsabschnitt somit nicht, zumindest nicht ohne Aufheben der Blockierung, entgegen der Eingriffsrichtung zu dem zumindest einen Eingriffsvorsprung bewegt werden kann. Aufgrund der blockierenden Wirkung des Blockierabschnitts ist der zumindest eine Eingriffsabschnitt somit in seinem Eingriff mit dem zumindest einen Eingriffsvorsprung gesperrt.

In einer Ausgestaltung mit einem Blockierabschnitt könnten die Verbindungsteile aufgrund der Magnetwirkung der Magneteinrichtungen in der verbundenen Stellung so zueinander gehalten sein, dass die Verbindungsteile durch den Blockierabschnitt des ersten Verbindungsteils entgegen der Eingriffsrichtung zueinander blockiert sind. Durch eine (reine) Verschiebebewegung entgegen der Eingriffsrichtung können die Verbindungsteile somit nicht voneinander gelöst werden.

In einer möglichen Ausgestaltung kann das zweite Verbindungsteil, wie vorstehend erläutert, zum Lösen der Verbindungsteile voneinander relativ zu dem ersten Verbindungsteil verkippbar sein. In einer Variante mit einem Blockierabschnitt kann das zweite Verbindungsteil zum Lösen der Verbindungsteile voneinander dann relativ zu dem ersten Verbindungsteil verkippbar sein, um das zweite Verbindungsteil so in einer durch die Schließrichtung und die Eingriffsrichtung aufgespannten Kippebene zu dem ersten Verbindungsteil zu bewegen, dass das zweite Verbindungsteil entgegen der Eingriffsrichtung zu dem Blockierabschnitt an dem ersten Grundkörper bewegt werden kann. Durch Verkippen des zweiten Verbindungsteils relativ zu dem ersten Verbindungsteil kann die Blockierwirkung des Blockierabschnitts aufgehoben werden, sodass das zweite Verbindungsteil über den Blockierabschnitt hinwegbewegt und somit der zumindest eine Eingriffsabschnitt des zweiten Verbindungsteils außer Eingriff von dem zumindest einen Eingriffsvorsprung des ersten Verbindungsteils gebracht werden kann.

Durch die Blockierwirkung eines starr an dem ersten Grundkörper des ersten Verbindungsteils angeordneten Blockierabschnitts lässt sich erreichen, dass das zweite Verbindungsteil nicht linear entgegen der Eingriffsrichtung zu bewegen ist, sondern zum Trennen der Verbindungsteile voneinander in einer durch die Schließrichtung und die Eingriffsrichtung aufgespannten Kippebene zu verkippen ist. Die Kippbewegung kann hierbei um eine definierte Kippachse erfolgen. Die Kippbewegung kann aber auch entlang einer in der Kippebene gelegenen, gekrümmten Bewegungsbahn erfolgen, wobei infolge der Kippbewegung das zweite Verbindungsteil relativ zum ersten Verbindungsteil verkippt wird. Die Kippbewegung kann hierbei durch eine geradlinige Bewegung entgegen der Eingriffsrichtung und/oder entgegen der Schließrichtung überlagert sein.

Angemerkt sei, dass die Verbindungsteile zum Trennen der Verbindungsteile zueinander verkippbar sind. Auch das Herstellen der Verbindung zwischen den Verbindungsteilen erfolgt beispielsweise nicht in einer geradlinigen Schließbewegung, sondern dadurch, dass die Verbindungsteile taumelnd unter Verkippung zueinander aneinander angesetzt und miteinander in Eingriff bewegt werden. Auch beim Herstellen der Verbindung kann das zweite Verbindungsteil zu dem ersten Verbindungsteil kippen, um das Ineingriffbringen des zumindest einen Eingriffsabschnitts des zweiten Verbindungsteils mit dem zumindest einen Eingriffsvorsprung des ersten Verbindungsteils zu ermöglichen.

In der verbundenen Stellung kann das zweite Verbindungsteil in einer möglichen Ausgestaltung um die Schließrichtung zu dem ersten Verbindungsteil verdrehbar sein. Dies kann zum einen ein winkeltolerantes Ansetzen der Verbindungsteile aneinander ermöglichen. Zudem ist dadurch möglich, das zweite Verbindungsteil relativ zu dem ersten Verbindungsteil zu verdrehen, wenn sich die Verbindungsteile in der verbundenen Stellung befinden. Bei einem Verdrehen behalten der zumindest eine Eingriffsabschnitt und der zumindest eine Eingriffsvorsprung hierbei ihren Eingriff bei. Zudem bleibt auch die Blockierung des Eingriffs durch den Blockierabschnitt bei einem Verdrehen bestehen. Ein Verdrehen der Verbindungsteile um die Schließrichtung zueinander in der verbundenen Stellung führt somit nicht zu einem Trennen der Verbindungsteile voneinander.

Eine Drehbarkeit zwischen den Verbindungsteilen in der verbundenen Stellung kann eine beliebige rotatorische Bewegung um einen beliebigen Winkel ermöglichen. Denkbar ist aber auch, dass die Bewegung der Verbindungsteile zum Beispiel durch Anschläge oder dergleichen auf einen vorbestimmten Drehwinkel beschränkt ist. Der Drehwinkel ist hierbei vorzugsweise größer als 10°, weiter vorzugsweise größer als 20°, besonders bevorzugt größer als 45° oder gar größer als 90°.

Gleichwohl nicht zwingend, kann der zumindest eine Eingriffsvorsprung starr und unverformbar (bei einer bestimmungsgemäß wirkenden Last) an dem ersten Grundkörper des ersten Verbindungsteils vorgesehen sein. Wenn der zumindest eine Eingriffsvorsprung starr und unverformbar (bei einer bestimmungsgemäß wirkenden Last) an dem ersten Grundkörper des ersten Verbindungsteils geformt ist, kann der Eingriffsvorsprung bei Eingriff mit dem zumindest einen Eingriffsabschnitt des zweiten Grundkörpers unter Umständen Kräfte zuverlässiger aufnehmen und ableiten. Der zumindest eine Eingriffsvorsprung kann hierbei einstückig mit dem ersten Grundkörper des ersten Verbindungsteils geformt sein, wobei der erste Grundkörper insgesamt starr und unverformbar ausgestaltet ist.

Alternativ oder ergänzend kann der Eingriffsabschnitt starr an dem zweiten Grundkörper vorgesehen sein. Dies schließt insbesondere ein, dass der Eingriffsabschnitt an dem zweiten Grundkörper starr ausgeformt ist. Beispielsweise ist der zweite Grundkörper des zweiten Verbindungsteils mit dem daran geformten zumindest einen Eingriffsabschnitt starr und unverformbar und dazu zum Beispiel aus Metall oder einem harten Kunststoffmaterial ausgebildet.

Unter "unverformbar" soll in diesem Zusammenhang eine im Wesentlichen steife Geometrie und Materialwahl des Grundkörpers verstanden werden, die bewirkt, dass sich der Grundkörper des ersten Verbindungsteils mit dem daran geformten Eingriffsvorsprung bei einer bestimmungsgemäßen Last nicht verformt, der Grundkörper also nicht elastisch ausgebildet ist. Beispielsweise kann der Grundkörper des ersten Verbindungsteils aus Metall oder einem harten Kunststoffmaterial ausgebildet sein.

In einer Ausgestaltung kann das zweite Verbindungsteil, wie vorstehend erläutert, zum Verkippen relativ zu dem ersten Verbindungsteil an einer von dem zumindest einen Eingriffsvorsprung abgewandten Seite entgegen der Schließrichtung von dem ersten Verbindungsteil abhebbar sein. Hierbei kann das zweite Verbindungsteil in der verbundenen Stellung auch über den an dem zweiten Grundkörper vorgesehenen zumindest einen Eingriffsabschnitt mit dem zumindest einen Eingriffsvorsprung am ersten Grundkörper des ersten Verbindungsteils in Eingriff stehen, wobei dieser Eingriff in einem - in Bezug auf die Eingriffsrichtung gesehen - vorderen Bereich des zweiten Verbindungsteils erfolgt. Mit einem mit Bezug auf die Eingriffsrichtung hinteren Bereich kann das zweite Verbindungsteil in der verbundenen Stellung entgegen der Schließrichtung von dem ersten Verbindungsteil abgehoben werden, um auf diese Weise das zweite Verbindungsteil relativ zu dem ersten Verbindungsteil zu verkippen. Ist ein Blockierabschnitt vorgesehen, kann das zweite Verbindungsteil in der verbundenen Stellung entgegen der Schließrichtung von dem ersten Verbindungsteil abgehoben werden, um auf diese Weise das zweite Verbindungsteil relativ zu dem ersten Verbindungsteil zu verkippen und dadurch die Blockierwirkung des Blockierabschnitts des ersten Verbindungsteils aufzuheben, sodass das zweite Verbindungsteil zu dem Blockierabschnitt des ersten Verbindungsteils bewegt und der zumindest eine Eingriffsabschnitt entgegen der Eingriffsrichtung außer Eingriff von dem zumindest einen Eingriffsvorsprung gebracht werden kann.

Beispielsweise ist der zumindest eine Eingriffsabschnitt des zweiten Verbindungsteils durch einen Randabschnitt geformt, der mit dem zu mindestens einen Eingriffsvorsprung in Eingriff bringbar ist. Alternativ oder ergänzend kann der zumindest eine Eingriffsabschnitt des zweiten Verbindungsteils umfänglich an dem ersten Grundkörper umlaufen. In diesem Fall kann das zweite Verbindungsteil insbesondere einen einzigen Eingriffsabschnitt aufweisen, der sich umfänglich an dem zweiten Grundkörper erstreckt und dabei (radial) nach außen vorspringt. Der Eingriffsabschnitt ist hinterschnitten, indem ein an den Eingriffsabschnitt anschließender, weiterer Abschnitt gegenüber dem Eingriffsabschnitt nach innen zurückspringt und somit ein In-Eingriff-bringen des Eingriffsabschnitts mit dem zumindest einen Eingriffsvorsprung der Eingriffseinrichtung des ersten Verbindungsteils ermöglicht.

Ist der zweite Grundkörper des zweiten Verbindungsteils an einem den Eingriffsabschnitt ausbildenden Zapfen rotationssymmetrisch ausgebildet, steht der Eingriffsabschnitt radial nach außen vor und läuft kreisförmig an dem Zapfen um.

Der zweite Grundkörper kann aber auch nicht-rotationssymmetrisch ausgebildet sein. In diesem Fall kann der Eingriffsabschnitt beispielsweise eckig, zum Beispiel viereckig, an dem Grundkörper umlaufen.

Die erste Baugruppe und/oder die zweite Baugruppe können zum Beispiel durch einen biegeschlaffen Stoffabschnitt, zum Beispiel aus einem textilen Stoff, einem Lederstoff, einem Kunststoffflächenabschnitt und einem anderen Material gefertigt sein. Die erste Baugruppe und/oder die zweite Baugruppe können beispielsweise durch einen Gurt, durch ein Band, durch ein Teil eines Kleidungsstücks, durch ein Teil einer Tasche, eines Rucksacks oder eines anderen Behälters oder eine gänzlich andere Baugruppe ausgebildet sein. Ein solcher Stoffabschnitt kann ganz unterschiedliche Stoffstärken aufweisen, wobei bei größeren Stoffstärken oder bei einem härteren Material der Stoff zum Anbringen der Verbindungsvorrichtung perforiert sein kann.

Die erste Baugruppe und/oder die zweite Baugruppe können aber auch durch einen festen Gegenstand, zum Beispiel durch ein Kunststoffteil, ausgebildet sein.

Bei der Verbindungsvorrichtung können beispielsweise eines oder beide der Verbindungsteile mit der jeweils zugeordneten Baugruppe über eine Nahtverbindung verbunden sein, wobei aber auch andere Verbindungsarten zwischen einer Baugruppe und einem zugehörigen Verbindungsteil möglich sind. Zum Herstellen einer Nahtverbindung kann ein Nähfaden durch einen Nähbereich an dem jeweiligen Grundkörper geführt, um auf diese Weise eine Naht zwischen dem jeweiligen Verbindungsteil und der zugeordneten Baugruppe herzustellen und somit das Verbindungsteil mit der Baugruppe zu verbinden.

Die Verbindungsteile können zum Verbinden der Baugruppen aneinander angesetzt werden und sind in einer verbundenen Stellung so zueinander angeordnet, dass sie durch magnetische Wechselwirkung der Magneteinrichtungen und zudem durch den Eingriff des Eingriffsabschnitts des zweiten Verbindungsteils mit der Eingriffseinrichtung des ersten Verbindungsteils aneinandergehalten sind. In betriebsgemäßem Zustand sind die Verbindungsteile mit der jeweils zugeordneten Baugruppe verbunden. Zum Schließen der Verbindungsvorrichtung werden die Verbindungsteile unter magnetischer Unterstützung durch eine magnetische Anziehungskraft der Magneteinrichtungen aneinander angesetzt, sodass der zumindest eine Eingriffsabschnitt des zweiten Verbindungsteils mit dem zumindest einen Eingriffsvorsprung der Eingriffseinrichtung des ersten Verbindungsteils in Eingriff gelangt und somit eine Verbindung zwischen den Verbindungsteilen hergestellt wird.

Zum Schließen der Verbindungsvorrichtung können die Verbindungsteile zum Beispiel entlang einer Schließrichtung aneinander angesetzt werden. Entlang der Schließrichtung wirken die Magneteinrichtungen magnetisch anziehend zusammen, sodass die Verbindungsteile unter magnetischer Unterstützung zueinander hingezogen werden. Hierbei kann aber auch ein Ansetzen der Verbindungsteile entlang einer von der Schließrichtung abweichenden Richtung möglich sein.

Die Verbindung zwischen den Verbindungsteilen in der verbundenen Stellung kann spielfrei oder spielbehaftet sein.

Der Eingriff des zumindest einen Eingriffsabschnitts mit dem zumindest einen Eingriffsvorsprung in der verbundenen Stellung kann formschlüssig oder kraftformschlüssig sein. Insbesondere können der zumindest eine Eingriffsabschnitt und/oder der zumindest eine Eingriffsvorsprung senkrecht zu einer Schließrichtung erstreckte Flächen oder zur Schließrichtung schräg erstreckte Flächen aufweisen, die in der verbundenen Stellung zueinander hinweisen und eine formschlüssige oder eine kraftformschlüssige, spielfreie oder spielbehaftete Verbindung herstellen.

Der Halt der Verbindungsteile in der verbundenen Stellung kann entlang der Schließrichtung und/oder entlang einer zur Schließrichtung quer oder schräg gerichteten Richtung wirken.

Beispielsweise kann eine Lastrichtung, entlang derer zum Beispiel Gurtkräfte wirken, quer oder schräg zur Schließrichtung gerichtet sein. Eine Lastrichtung kann aber auch zum Beispiel entgegen der Schließrichtung wirken.

Das Ansetzen der Verbindungsteile aneinander wird magnetisch unterstützt. Hierzu weisen das erste Verbindungsteil eine erste Magneteinrichtung und das zweite Verbindungsteil eine zweite Magneteinrichtung auf. Die erste Magneteinrichtung und die zweite Magneteinrichtung unterstützen insbesondere das Ansetzen der Verbindungsteile aneinander. Die Magneteinrichtungen wirken zum Beispiel entlang einer Schließrichtung magnetisch anziehend, sodass die Magneteinrichtungen eine magnetische Anziehungskraft entlang der Schließrichtung bewirken und die Verbindungsteile beim Ansetzen entlang der Schließrichtung hin zueinander ziehen.

Die Magneteinrichtungen können zum Beispiel jeweils durch einen Permanentmagneten ausgebildet sein. Möglich ist aber auch, eine der Magneteinrichtungen durch einen Permanentmagneten und die andere der Magneteinrichtungen durch einen magnetischen Anker und somit durch ein passivmagnetisches (ferromagnetisches) Element auszugestalten.

In einer Ausgestaltung ist der zumindest eine Eingriffsabschnitt durch einen Randabschnitt geformt, der mit dem zumindest einen Eingriffsvorsprung in Eingriff bringbar ist. Der zumindest eine Eingriffsabschnitt kann durch einen an dem zweiten Grundkörper umlaufenden, nach außen weisenden Randabschnitt geformt sein. In anderer Ausgestaltung kann der zumindest eine Eingriffsabschnitt nicht umlaufend an dem Grundkörper geformt sein, sondern beispielsweise nur an einer Stirnseite. Der Randabschnitt kann den zweiten Grundkörper hierbei betrachtet entlang der zweiten Ebene nach außen begrenzen.

Dadurch, dass der zumindest eine Eingriffsabschnitt parallel zu einer zweiten Ebene, entlang der sich der Eingriffsabschnitt an dem Grundkörper erstreckt, oder entlang einer schräg hierzu verlaufenden Richtung mit dem zumindest einen Eingriffsvorsprung in Eingriff gebracht werden kann, gelangen der zumindest eine Eingriffsabschnitt und der zumindest eine Eingriffsvorsprung, betrachtet entlang einer zu dieser zweiten Ebene senkrechten Richtung, zumindest zum Teil miteinander in Deckung. Über den Eingriff wird dadurch (auch) ein Halt entlang der zu der zweiten Ebene senkrechten Richtung zwischen den Verbindungsteilen hergestellt.

In einer Ausgestaltung springt der zumindest eine Eingriffsabschnitt des zweiten Verbindungsteils, betrachtet entlang einer zweiten Ebene, gegenüber einem weiteren Abschnitt des zweiten Grundkörpers nach außen vor. Die zweite Ebene kann zum Beispiel näherungsweise senkrecht zu einer Schließrichtung gerichtet sein, entlang derer die Verbindungsteile zum Schließen der Verbindungsvorrichtung aneinander angesetzt werden können (wobei nicht ausgeschlossen ist, dass die Verbindungsteile auch in einer von der Schließrichtung abweichenden Richtung aneinander angesetzt werden können). Quer zur Schließrichtung springt der zumindest eine Eingriffsabschnitt von einem weiteren Abschnitt des zweiten Grundkörpers des zweiten Verbindungsteils vor. Der zumindest eine Eingriffsabschnitt ist somit mit Bezug auf eine zur zweiten Ebene senkrechte Richtung hinterschnitten, indem der weitere Abschnitt relativ zum Eingriffsabschnitt zurückspringt und somit ein In-Eingriff-bringen mit dem zumindest einen Eingriffsvorsprung der Eingriffseinrichtung des ersten Verbindungsteils ermöglicht.

Flächen des Eingriffsabschnitts einerseits und des zumindest einen Eingriffsvorsprungs andererseits, die in der verbundenen Stellung einander zugewandt sind und spielfrei oder spielbehaftet miteinander in Eingriff stehen, können entlang einer zweiten Ebene, entlang der sich der Eingriffsabschnitt an dem Grundkörper erstreckt, oder schräg zur zweiten Ebene ausgerichtet sein, um eine formschlüssige oder kraftformschlüssige Verbindung herzustellen.

Die Verbindung kann hierbei über den zumindest einen Eingriffsabschnitt und den zumindest einen Eingriffsvorsprung allein hergestellt sein. Denkbar ist aber auch, dass weitere Verbindungspartner zum Herstellen der Verbindung mitwirken.

In einer Ausgestaltung weist der zweite Grundkörper zwei an voneinander wegweisenden Kanten geformte Eingriffsabschnitte auf. An dem Grundkörper sind somit (mindestens) zwei Eingriffsabschnitte geformt, die an unterschiedlichen Kanten des Grundkörpers geformt sind. Die Eingriffsabschnitte sind jeweils hinterschnitten, indem die Eingriffsabschnitte nach außen hin vorspringen und ein an den jeweiligen Eingriffsabschnitt anschließender, weiterer Abschnitt des Grundkörpers so zurückspringt, dass der jeweilige Eingriffsabschnitt mit einem zugeordneten Eingriffsvorsprung der Eingriffseinrichtung des ersten Verbindungsteils in Eingriff gebracht werden kann, um die Verbindungsvorrichtung zu schließen.

In einer Ausgestaltung ist der zumindest eine Eingriffsvorsprung des ersten Verbindungsteils starr an dem ersten Grundkörper geformt. Der zumindest eine Eingriffsabschnitt des zweiten Verbindungsteils ist hierbei beispielsweise entlang einer Eingriffsrichtung, die parallel oder schräg zu einer ersten Ebene, entlang der sich der zumindest eine Eingriffsvorspruch erstreckt, weist, mit dem zumindest einen Eingriffsvorsprung des ersten Verbindungsteils in Eingriff bringbar. Der zumindest eine Eingriffsvorsprung des ersten Verbindungsteils ist somit starr und nicht elastisch an dem ersten Grundkörper des ersten Verbindungsteils geformt.

Zum Schließen der Verbindungsvorrichtung kann der zumindest eine Eingriffsvorsprung mit dem starr an dem zweiten Grundkörper des zweiten Verbindungsteils geformten, zumindest einen Eingriffsabschnitt in Eingriff gebracht werden, wobei dies vorzugsweise dadurch erfolgt, dass der zumindest eine Eingriffsabschnitt in eine parallel oder schräg zur ersten Ebene weisende Eingriffsrichtung in Eingriff mit dem zumindest einen Eingriffsvorsprung geschoben wird. In der verbundenen Stellung ist der zumindest eine Eingriffsabschnitt somit (spielfrei oder spielbehaftet) mit dem zumindest einen Eingriffsvorsprung in Eingriff, sodass die Verbindungsteile entlang einer zur ersten Ebene senkrechten oder schrägen Richtung über den Eingriff des zumindest einen Eingriffsabschnitts mit dem Eingriffsvorsprung in Position zueinander gehalten werden. Einander zugewandte Flächen des zumindest einen Eingriffsabschnitts und des zumindest einen Eingriffsvorsprungs können hierbei entlang der ersten Ebene oder auch schräg zur ersten Ebene ausgerichtet sein.

Bei der Verbindungsvorrichtung sind somit in einer Ausgestaltung ein oder mehrere Eingriffsvorsprünge starr an dem ersten Grundkörper des ersten Verbindungsteils geformt. Mit dem zumindest einen Eingriffsvorsprung kann das zweite Verbindungsteil in Eingriff gebracht werden, indem der zumindest eine Eingriffsabschnitt des zweiten Verbindungsteils mit dem zumindest einen Eingriffsvorsprung des ersten Verbindungsteils in Eingriff gebracht wird. Das Ansetzen des ersten Verbindungsteils und des zweiten Verbindungsteils aneinander erfolgt hierbei beispielsweise entlang einer Schließrichtung, entlang derer Magneteinrichtungen der Verbindungsteile eine magnetische Anziehungskraft zur Verfügung stellen, sodass die Verbindungsteile entlang der Schließrichtung zueinander hin gezogen werden. Das Ineingriffbringen des zumindest einen Eingriffsabschnitts des zweiten Verbindungsteils mit dem zumindest einen Eingriffsvorsprung des ersten Verbindungsteils erfolgt demgegenüber entlang einer Eingriffsrichtung, die quer oder schräg zur Schließrichtung gerichtet ist. In der verbundenen Stellung steht der zumindest eine Eingriffsabschnitt mit dem zumindest einen Eingriffsvorsprung formschlüssig oder kraftformschlüssig in Eingriff, sodass die Verbindungsteile aneinandergehalten sind.

In einer Ausgestaltung weist das erste Verbindungsteil zwei Eingriffsvorsprünge auf, die quer zur Schließrichtung und quer zur Eingriffsrichtung zueinander beabstandet sind.

Der zumindest eine Eingriffsabschnitt kann eine gekrümmte (bogenförmige) Form aufweisen. Der zumindest eine Eingriffsabschnitt kann hierbei umlaufend an dem zweiten Grundkörper geformt sein oder kann alternativ nur über einen Bogenabschnitt, zum Beispiel über einen Bogenabschnitt kleiner 180°, an dem zweiten Grundkörper geformt sein. Läuft der Eingriffsabschnitt an dem zweiten Grundkörper um, so kann der Eingriffsabschnitt kreisförmig umlaufend geformt sein oder auch eine andere Form, zum Beispiel eine eckige Form, zum Beispiel eine mehreckige Form, beispielsweise eine viereckige oder sechseckige Form, aufweisen.

Unabhängig von der konkreten Ausgestaltung des ersten Verbindungsteils und des zweiten Verbindungsteils, insbesondere des zumindest einen Eingriffsvorsprungs der Eingriffseinrichtung des ersten Verbindungsteils und des zumindest einen Eingriffsabschnitts des zweiten Verbindungsteils, können die Verbindungsteile so ausgestaltet sein, dass das zweite Verbindungsteil in der verbundenen Stellung um eine zur ersten Ebene senkrechte Richtung zu dem ersten Verbindungsteil verdrehbar ist. In der verbundenen Stellung können die Verbindungsteile somit zueinander verdreht werden.

Auch andere Ausgestaltungen der Verbindungsteile sind denkbar und möglich, wobei der zumindest eine Eingriffsvorsprung starr oder beweglich zu dem ersten Grundkörper des ersten Verbindungsteils angeordnet sein kann und/oder wobei der zumindest eine Eingriffsabschnitt starr oder beweglich zu dem zweiten Grundkörper des zweiten Verbindungsteils angeordnet sein kann.

Grundsätzlich können das erste Verbindungsteil und/oder das zweite Verbindungsteil mehrteilig ausgebildet sein. Dies schließt insbesondere ein, dass das erste Verbindungsteil und/oder das zweite Verbindungsteil mindestens zwei miteinander gelenkig verbundene Elemente umfassen.

Die vorgeschlagene Lösung betrifft ferner ein System mit einer ersten Baugruppe und einer zweiten Baugruppe, wobei die ersten und zweiten Baugruppen mit einer Ausführungsvariante einer vorgeschlagenen Verbindungsvorrichtung verbunden werden können. Die Baugruppen können dabei wiederum Teil einer übergeordneten Baugruppe sein oder über weitere Elemente in einem Gesamtsystem miteinander verbunden sein. Bei einem vorgeschlagenen System kann der Basisabschnitt des Übertragungsteils, mit dem der Handhabungsabschnitt verbunden ist, mit der zweiten Baugruppe verbunden sein oder zumindest teilweise oder vollständig durch einen Abschnitt der zweiten Baugruppe gebildet sein.

Ausführungsvarianten der vorgeschlagenen Verbindungsvorrichtung können beispielsweise Teil einer Tasche oder eines Rucksacks oder einer Schutzkleidung, wie z.B. einer Schutzweste, sein. In diesem Zusammenhang kann beispielsweise eine erste Baugruppe durch einen Taschen- oder Rucksackkörper und eine zweite Baugruppe durch einen Taschendeckel oder eine Rucksackklappe gebildet sein.

Die nachstehend aufgelisteten Verwendungsmöglichkeiten sollen die vielfältige Verwendbarkeit der Verbindungsvorrichtung illustrieren, sind aber nicht beschränkend und insbesondere auch nicht abschließend zu verstehen. So kann die Verbindungsvorrichtung, insbesondere als Verschluss, verwendet werden für:
- Taschen,
- Helme,
- Pferdehalfter,
- abnehmbare (Brust-)Beutel,
- Taschen, Rucksäcke,
- für Taschen mit Rolltop, zum Verschließen mit (elastischem) Gurtband,
- Jackenverschlüsse (z.B. am Ärmel, Revers, Knopfleiste, oder hochbinden der Hemdärmel),
- Rollos in Wohnmobilen oder Sichtschutz an oder in einem Caravan,
- Verdecke,
- Sonnensegel, Planen, Campingzelte, Zeltabspannungen,
- Befestigen oder Verschließen von Gepäcktaschen bzw. Satteltaschen (Fahrrad, Motorrad),
- Gepäck- und Ladungssicherung, oder Sicherung Fahrrad/ Kinderwagen in und an Fahrzeugen öfftl. Verkehrsmitteln,
- Bandverschluss, Rückhaltesysteme und Verschlussvorrichtungen für Trageeinrichtungen,
- Brustgurte, Hüftgurte, Schultergurte,
- Schutzausrüstung oder Schutzkleidung, insbesondere Westen (z.B. ballistische Schutzwesten),
- abnehmbare Handgriffe oder Trageriemen an Taschen,
- Sonnenschutz zum Aufklappen, z.B. an Kinderwagen,
- Bewegliche und abnehmbare oder öffenbare Anbindung von Rucksack-Trageriemen,
- Möbel, zum Beispiel zum Befestigen von Textilelementen,
- Schlafsäcke, Isomatten, Yogamatten (zum Zusammenrollen und Befestigen),
- Handtuchhalter,
- Schlüsselhalter,
- Gürtel,
- Handwerkergürtel,
- abnehmbare Tragegurte z.B. an Werkzeugen und Gartengeräten, Henkel bei Taschen und Elektrogeräten,
- Handschuhe, Schuhe, Kleidungsstücke (auch zum Verschließen oder Befestigen an anderen Gegenständen oder Kleidungsstücken),
- Golftaschen,
- Netze an Kinderwagen, Zelten oder anderen Elementen.

Die beigefügten Figuren veranschaulichen exemplarisch mögliche Ausführungsvarianten der vorgeschlagenen Lösung.

Hierbei zeigen:
- Figur 1A: in perspektivischer Ansicht mit Blick auf eine Vorderseite einen Rucksack mit einer Ausführungsvariante einer vorgeschlagenen Verbindungsvorrichtung zum Verschließen einer Klappe an der Oberseite des Rucksacks;
- Figur 1B: den Rucksack mit einer nicht mehr eingeblendeten Lasche, an der ein zweites Verbindungsteil der Verbindungsvorrichtung festgelegt ist;
- Figur 1C: den Rucksack der Figur 1B unter Darstellung weiterer Details der Verbindungsvorrichtung;
- Figur 2: in vergrößertem Maßstab das zweite Verbindungsteil der Verbindungsvorrichtung für den Rucksack der Figuren 1A bis 1C;
- Figur 3: in vergrößertem Maßstab die Verbindungsvorrichtung in einem verbundenen Zustand eines ersten Verbindungsteils und des zweiten Verbindungsteils während einer ersten Phase eines Trennens der ersten und zweiten Verbindungsteile voneinander;
- Figur 4: in vergrößertem Maßstab und in Einzelansicht das erste Verbindungsteil der Verbindungsvorrichtung;
- Figur 5A: in einer ersten Phase ein Ansetzen des zweiten Verbindungsteils an das erste Verbindungsteil, um die ersten und zweiten Verbindungsteile miteinander zu verbinden;
- Figur 5B: in mit der Figur 5A übereinstimmenden Ansicht eine anschließende zweite Phase beim Verbinden der ersten und zweiten Verbindungsteile miteinander, in der ein zweiter Grundkörper des zweiten Verbindungsteils bereits mit einem ersten Grundkörper des ersten Verbindungsteils in Eingriff gebracht ist;
- Figur 6: in perspektivischer Ansicht ein zweites Verbindungsteil einer weiteren Ausführungsvariante einer vorgeschlagenen Verbindungsvorrichtung, bei der ein zweiter Grundkörper des zweiten Verbindungsteils an einem Koppelelement des zweiten Verbindungsteils angelenkt ist;
- Figur 7: in perspektivischer Ansicht ein erstes Verbindungsteil für die Verbindung mit dem zweiten Verbindungsteil der Figur 6;
- Figur 8A: die Verbindungsvorrichtung mit den ersten und zweiten Verbindungsteilen der Figuren 6 bis 8 in einem unverbundenen Zustand in einer ersten Phase eines Ansetzens des zweiten Verbindungsteils an das erste Verbindungsteil;
- Figur 8B: in mit der Figur 8A übereinstimmender Ansicht eine zweite Phase des Ansetzens, in der der zweite Grundkörper des zweiten Verbindungsteils bereits mit dem ersten Grundkörper des ersten Verbindungsteils in Eingriff gebracht ist;
- Figur 9: die ersten und zweiten Verbindungsteils der Figuren 6 und 7 in einer verbundenen Stellung;
- Figur 10: die Verbindungsvorrichtung der Figuren 6 bis 9B in einer ersten Phase eines Trennens des zweiten Verbindungsteils von dem ersten Verbindungsteil.

Die Figuren 1A, 1B und 1C zeigen die Verwendung einer Ausführungsvariante einer vorgeschlagenen Verbindungsvorrichtung V an einem Rucksack T, um hieran eine zweite Baugruppe A2 mit einer ersten Baugruppe A1 lösbar zu verbinden. Bei der zweiten Baugruppe A2 handelt es sich um eine Klappe an der Oberseite des Rucksacks T. Diese Klappe ist über eine Lasche LS mit der ersten Baugruppe A1 an der Vorderseite des Rucksack T zu verbinden, um eine Öffnung an der Oberseite des Rucksack T zu schließen, über die bei geöffneter Klappe das Innere des Rucksack T zugänglich ist. An der Unterseite der Lasche LS ist hierfür ein zweites Verbindungsteil 2 der Verbindungsvorrichtung V vorgesehen. Dieses zweite Verbindungsteil 2 ist mit einem ersten Verbindungsteil 1 der Verbindungsvorrichtung V an der Vorderseite des Rucksacks T verbindbar. Beispielsweise sind die Verbindungsteile 1 und 2 der Verbindungsvorrichtung V an einer Komponente der jeweiligen Baugruppe A1 oder A2 durch Vernähen fixiert.

Die Figur 1B zeigt den Rucksack T mit hieran nicht mehr dargestellter Lasche LS, um die Verbindungsvorrichtung V in einem verbundenen Zustand darzustellen. In der Figur 1C sind auch Einzelheiten des durch das zweite Verbindungsteil 2 verdeckten ersten Verbindungsteils 1 ersichtlich.

Die Figur 2 zeigt in vergrößerter Ansicht das an einer Unterseite der Lasche LS vorgesehene zweite Verbindungsteil 2. Das zweite Verbindungsteil 2 weist unter anderem einen starren Grundkörper 20 auf, der über einen umfänglich umlaufenden Eingriffsabschnitt 21 formschlüssig mit einem ersten Grundkörper 10 des ersten Verbindungsteils 1 der Verbindungsvorrichtung V in Eingriff zu bringen ist. In einem von dem zweiten Grundkörper 20 vorstehenden Zapfen, um den der Eingriffsabschnitt 21 als umlaufender Rand umläuft, ist eine zweite Magneteinrichtung M2 vorgesehen. Diese zweite Magneteinrichtung 2 wirkt beim Ansetzen des zweiten Verbindungsteils 2 an das erste Verbindungsteil 1 mit einer ersten Magneteinrichtung M1 des ersten Verbindungsteils magnetisch anziehend zusammen, um das formschlüssige Eingreifen des Eingriffsabschnitts 21 des zweiten Verbindungsteils 2 in den ersten Grundkörper 10 des ersten Verbindungsteils 1 zu unterstützen und eine selbsttätige Einnahme der verbundenen Stellung der ersten und zweiten Verbindungsteile 1 und 2 zu erreichen, wenn die beiden Grundkörper 10 und 20 einander ausreichend angenähert sind. In der verbundenen Stellung sind die ersten und zweiten Verbindungsteile 1, 2 aneinandergehalten und nicht zueinander verdrehbar.

Bei dem in der Figur 2 dargestellten zweiten Verbindungsteil 2 ist ein Übertragungsteil 3 mit einem Handhabungsabschnitt in Form einer Grifflasche 30 vorgesehen, um hieran eine Kraft zum Ansetzen des ersten Verbindungsteils 2 an das erste Verbindungsteil 1 einzuleiten und im verbundenen Zustand der ersten und zweiten Verbindungsteil 1 und 2 eine Kraft ein Lösen der beiden Verbindungsteile 1 und 2 voneinander einzuleiten. Die vorliegend für den manuellen Angriff vorgesehene Grifflasche 30 ist aus einem biegeschlaffen Material hergestellt und geht in einen längserstreckten, ebenfalls biegeschlaffen Basisabschnitt 31 über, über den das Übertragungsteil 3 mit der zweiten Baugruppe A2 und gegebenenfalls der Lasche LS des Rucksack T verbunden ist. Dementsprechend kann durch Ziehen an der Grifflasche 30 auf die Lasche LS des Rucksack T manuell eingewirkt werden, um die Klappe an der Oberseite des Rucksacks T zu schließen oder zu öffnen und dementsprechend das zweite Verbindungsteil 2 an dem ersten Verbindungsteil 1 festzulegen oder hiervon zu trennen. Der Basisabschnitt 31, die Grifflasche 30 und der Brückenabschnitt 34 sind beispielsweise durch ein durchgehendes textiles Band oder Lederband gebildet, bei dem zwei einander gegenüberliegende Abschnitte wenigstens an dem ersten Endpunkt 341 aneinander fixiert sind.

Um insbesondere beim Schließen der Verbindungsvorrichtung V und einer auf den Basisabschnitt 31 wirkenden Spannung (insbesondere bei prall gefülltem Rucksack T) ein einfaches und mithin leicht gängiges Eingreifen des zweiten Grundkörpers 20 mit seinem Eingriffsabschnitt 21 an den ersten Grundkörper 10 zu unterstützen, ist vorliegend der zweite Grundkörper 20 des zweiten Verbindungsteils 2 nicht unmittelbar an dem Basisabschnitt 31 vorgesehen. Vielmehr ist der zweite Grundkörper 20 vorliegend an einem Brückenabschnitt 34 angeordnet, beispielsweise durch Vernähen hieran fixiert, der eine Verlagerbarkeit des Grundkörpers 20 bezüglich des Basisabschnitts 31 und der Grifflasche 30 gestattet. So erstreckt sich vorliegend der Brückenabschnitt 34 von einem ersten Endpunkt 341 an dem Basisabschnitt 31 im Bereich der Grifflasche 30 zu einem zweiten Endpunkt 342 im Bereich des Endes des Basisabschnitts 31, an dem der Basisabschnitt 31 mit der zweiten Baugruppe A2 verbunden ist oder in diese übergeht. An den Endpunkten 341 und 342 ist der Brückenabschnitt 34 also fixiert. Die Länge des Brückenabschnitts 34 zwischen diesen Endpunkten 341, 342 ist dabei größer als ein Abstand der beiden Endpunkte 341 und 342, gemessen entlang einer Erstreckungsrichtung E des Basisabschnitts 31, die von dem Brückenabschnitt 30 zu einem Krafteinleitungspunkt weist, an dem der Basisabschnitt 31 eine Kraft in die zweite Baugruppe A2 überträgt bzw. umgekehrt eine auf die zweite Baugruppe A2 wirkende Kraft in den Basisabschnitt 31 eingeleitet wird. Der Brückenabschnitt 34 ist vorliegend ebenfalls aus einem biegeschlaffen Material hergestellt und überbrückt die zwei Endpunkte 341 und 342, sodass der Brückenabschnitt 34 quer zu der Erstreckungsrichtung E relativ zu dem Basisabschnitt 31 verlagerbar ist.

Wie insbesondere anhand der Figur 3 illustriert ist, führt im verbundenen Zustand der ersten und zweiten Verbindungsteile 1 und 2 aufgrund des Vorsehens des zweiten Grundkörpers 20 an dem Brückenabschnitt 34 eine Verlagerungsbewegung des Basisabschnitts 31 in Folge einer an der Grifflasche 30 (manuell) eingeleiteten Kraft nicht zu einer unmittelbaren Mitverlagerung des zweiten Grundkörpers 20. Vielmehr kann die Grifflasche 30 mit dem hiermit verbundenen Basisabschnitt 31 bei anliegender Zugkraft zum Öffnen der oberen Klappe an dem Rucksack T zunächst um eine definierten Verstellweg entlang einer Zugrichtung Z verlagert werden, ohne dass hierüber unmittelbar eine Kraft auf den zweiten Grundkörper 20 wirkt. Darüber hinaus ist mit dem Brückenabschnitt 34 erreicht, dass in der verbundenen Stellung bei einer auf den Basisabschnitt 31 (z.B. von der zweiten Baugruppe A2 auf den Basisabschnitt 31) wirkenden Belastung der Basisabschnitt 31 zu dem zweiten Grundkörper 20 verlagerbar ist und beispielsweise entsprechend der Darstellung in der Figur 3 unter Wirkung dieser Belastung gegenüber dem zweiten Grundköper 20 verlagert, wird, ohne den zweiten Grundkörper 20 zu belasten. Über das Vorsehen des Brückenabschnitts 34 an dem Übertragungsteil 3 wird somit erreicht, dass eine Belastung auf die Grifflasche 30 oder den Basisabschnitt 31 aus nicht unmittelbar auch zu einer Belastung auf den zweiten Grundkörper 20 und damit auf die Verbindung zwischen den ersten und zweiten Verbindungsteil 1 und 2 führt. Erst wenn das durch den Brückenabschnitt 34 ermöglichte Spiel erschöpft ist, erfolgt eine Krafteinleitung über das nunmehr einseitig unter Spannung stehende Brückenabschnitt 34 in den Grundkörper 20 des zweiten Verbindungsteils 2. Dementsprechend wirken erst nach Überwinden des durch den Brückenabschnitt 34 ermöglichten Spiels entsprechende Kräfte auf die Verschlussvorrichtung V ein.

Erst wenn die Grifflasche 30 und hiermit der Basisabschnitt 31 ein durch den Brückenabschnitt 34 vorgegebenes Spiel überbrückt hat, wird über ein weiteres Ziehen an der Grifflasche 30 auf den zweiten Grundkörper 20 des zweiten Verbindungsteils 2 eingewirkt. Der zweite Grundkörper 20 ist hierbei noch über die anziehende Wirkung der ersten und zweiten Magneteinrichtungen M1 und M2 mit einer in eine Verbindungsrichtung R wirkenden Magnetkraft in eine Eingriffsstellung mit dem ersten Grundkörper 10 belastet. Entgegen dieser Magnetkraft wird dann durch weiteres Ziehen an der Grifflasche 30 der zweite Grundkörper 20 durch Anheben eines hinteren Endes außer Eingriff mit dem ersten Grundkörper 10 des ersten Verbindungsteils 1 gebracht.

Das erste Verbindungsteil 1 ist in vergrößertem Maßstab in der Figur 4 dargestellt. Das erste Verbindungsteil 1 mit seinem Grundkörper 10 weist eine Eingriffseinrichtung 11 mit vorliegend zwei einander gegenüberliegenden Eingriffsvorsprüngen 12 auf. Mit diesen Eingriffsvorsprüngen 12 wird ein vorderer Bereich des Eingriffsabschnitts 21 des zweiten Grundkörpers 20 beim Ansetzen des zweiten Verbindungsteils 2 an das erste Verbindungsteil 1 - von den beiden Magneteinrichtungen M1 und M2 unterstützt - formschlüssig in Eingriff gebracht, sodass die beiden Verbindungsteile 1 und 2 in der dann eingenommenen verbundenen Stellung aneinander gehalten sind und auch bei einer Belastung auf eines oder beide der Verbindungsteile 1 und 2 verbunden bleiben. Erst durch die vorstehende erläuterte definierte Verlagerungsbewegung des zweiten Grundkörpers 20 relativ zu dem ersten Grundkörper 10 des ersten Verbindungsteils 1 können die beiden Grundkörper 10 und 20 wieder außer Eingriff gebracht und die Verbindungsteile 1 und 2 voneinander gelöst werden.

Über das Vorsehen des zweiten Grundkörpers 2 an dem Brückenabschnitt 34 des Übertragungsteils 3 ist entsprechend der Darstellungen der Figuren 5A und 5B auch das Verbinden der beiden Verbindungsteile 1 und 2 erleichtert. So ist über den Brückenabschnitt 34 erreicht, dass der zweite Grundkörper 20 auch dann leichtgängig und selbsttätig mit dem ersten Grundkörper 10 in Eingriff gebracht werden kann, selbst wenn an der Grifflasche 30 mit vergleichsweise großer Zugkraft gezogen werden muss, um die Klappe an dem Rucksack T zu schließen, beispielsweise weil der Rucksack T prall gefüllt ist. Zieht beispielsweise ein Nutzer mit einer Hand H an der Grifflasche 30 entlang einer Zugrichtung Z, um das zweite Verbindungsteil 2 an das erste Verbindungsteil 1 anzusetzen, kann der Grundkörper 20 unter Wirkung der Magneteinrichtung M1 und M2 problemlos selbsttätig in den ersten Grundkörper 10 des ersten Verbindungsteils 1 einschnappen, da der an dem Brückenabschnitt 34 vorgesehene zweite Grundkörper 30 in einer Querrichtung (quer zur Zugrichtung Z) relativ zu dem straff gespannten Basisabschnitt 31 um das durch die Länge des biegeschlaffen Brückenabschnitt 34 definierte Spiel verlagerbar ist.

Wie in der Figur 5B dargestellt, können somit die beiden Grundkörper 10 und 20 miteinander in Eingriff gebracht und damit die beiden Verbindungsteile 1 und 2 aneinandergehalten werden, wenn noch eine Zugkraft an der Grifflasche 30 aufzubringen ist, um das zweite Verbindungsteil 2 überhaupt erst dem ersten Verbindungsteil 1 anzunähern.

Bei einer Ausführungsvariante einer Verbindungsvorrichtung V gemäß den Figuren 6 bis 10 ist ebenfalls ein zweiter Grundkörper 20 eines zweiten Verbindungsteils 2 an einem biegeschlaffen Brückenabschnitt 34 gehalten, um hierüber ein Spiel zwischen dem zweiten Grundkörper 20 und einem Handhabungsabschnitt in Form einer Grifflasche 30 einzubringen. In Abweichung von der Ausführungsvariante der Figuren 1 bis 5B ist hier einerseits das zweite Verbindungsteil 2 zweiteilig ausgeführt und weist ein Koppelelement 22 auf, an dem der zweite Grundkörper 20 über eine Schwenkachse 23 angelenkt ist. Zum anderen ist der zweite Grundkörper 20 nicht unmittelbar an dem Brückenabschnitt 34 fixiert. Vielmehr umgreift der biegeschlaffe Brückenabschnitt 34 einen Verbindungssteg 204 des zweiten Grundkörpers 30. So ist hier der bandförmige, biegeschlaffe Brückenabschnitt 34 durch eine Öffnung in dem Grundkörper 20 hindurchgeführt und umgreift zwischen zwei Endpunkten 341 und 342 des Brückenabschnitts 34 den endseitigen vorgesehenen Verbindungssteg 204 des zweiten Grundkörpers 20.

Der erste Endpunkt 341 des Brückenabschnitts 34 ist auch bei der Ausführungsvariante der Figuren 6 bis 10 im Bereich der Grifflasche 30 an dem Basisabschnitt 31 vorgesehen, sodass hierüber eine Kraft von dem Griffabschnitt 30 auch in den Brückenabschnitt 34 eingeleitet werden kann. Der zweite Endpunkt 342, an dem der Brückenabschnitt 34 vorliegend nochmals mit dem biegeschlaffen Basisabschnitt 31 verbunden ist, um eine an dem Basisabschnitt 31 fixierte Schlaufe auszubilden, ist in Erstreckungsrichtung E des Basisabschnitts 31 zu dem ersten Endpunkt 341 beabstandet.

Der Basisabschnitt 31 geht im weiteren Verlauf in Erstreckungsrichtung E in eine Endschlaufe über, über die der Basisabschnitt 31 einen Verbindungssteg 223 an dem Koppelelement 22 umgreift und hieran gehalten ist. Das Koppelelement 22 dient wiederum der Anbindung des zweiten Verbindungsteils 2 an eine zweite Baugruppe A2, die hier nach Art eines Gurtbandes ausgestaltet ist.

Durch die Schwenkbarkeit des zweiten Grundkörpers 20 relativ zu dem Koppelelement 22 des zweiten Verbindungsteils 2 kann das zweite Verbindungsteil mit einem ersten Grundkörper 10 eines ersten Verbindungsteils 1 der Verbindungsvorrichtung V in Eingriff gebracht werden, das in der Figur 7 in Einzelansicht dargestellt ist. Der erste Grundkörper 10 dieses ersten Verbindungsteils 1 ist an einer ersten Baugruppe A1 festgelegt, die ebenfalls vorliegend nach Art eines Gurtbandes ausgebildet ist. Dementsprechend können die beiden Verbindungsteile 1 und 2 nach Art einer Gurtschließe zusammenwirken, um zwei Gurtenden miteinander zu verbinden.

An dem ersten Grundkörper 10 des ersten Verbindungsteils 1 ist eine Eingriffseinrichtung 11 mit einem Eingriffsvorsprung 11 vorgesehen. Mit diesem einzelnen Eingriffsvorsprungs 12 des ersten Grundkörpers 10 kann ein Eingriffsabschnitt 21 des zweiten Grundkörpers 20 in Eingriff gebracht werden, der an einem längsseitigen Ende des zweiten Grundkörpers 20 ausgebildet und dem Koppelelement 22 zugewandt ist. So ist zwischen dem längsseitigen Ende des zweiten Grundkörpers 20 und dem Koppelelement 22 ein Eingriffsspalt vorgesehen, in den der Eingriffsvorsprung 12 eingreifen kann, wenn das zweite Verbindungsteil 2 bestimmungsgemäß an den ersten Grundkörper 10 des ersten Verbindungsteils 1 angesetzt wird. Über erste und zweite Magneteinrichtungen M1 und M2 der beiden Grundkörper 10, 20 wird dabei die Einnahme der verbundenen Stellung der ersten und zweiten Verbindungsteile 1 und 2 magnetisch unterstützt, in der der Eingriffsabschnitt 21 von dem Eingriffsvorsprung 12 übergriffen wird. In der verbundenen Stellung ist ein Lösen des zweiten Verbindungsteils 2 von dem ersten Verbindungsteil 1 entgegen der von den ersten und zweiten Magneteinrichtungen M1 und M2 aufgebrachten Magnetkräfte nur unter Ausführung einer Kippbewegung des zweiten Grundkörpers 20 um die Schwenkachse 23 relativ zu dem ersten Grundkörper 10 möglich. Dieser Lösevorgang ist in der Figur 10 näher veranschaulicht.

Zieht ein Nutzer mit einer Hand H an der Grifflasche 30 entlang einer Zugrichtung Z und schwenkt hierüber den zweiten Grundkörper 20 entsprechend der Darstellung in der Figur 10 um die Schwenkachse 23 entlang einer Schwenkrichtung L, lassen sich hierüber die beiden Verbindungsteile 1 und 2 voneinander lösen. Über das Halten des Grundkörpers 20 an dem biegeschlaffen Brückenabschnitt 34 wird hierbei erneut eine an der Grifflasche 30 eingeleitete Zugkraft erst nach Überbrücken eines definierten Spiels auf den Verbindungssteg 204 und damit auf den Grundkörper 20 übertragen. Es muss folglich erst eine Verlagerungsbewegung des Griffabschnitts 30 um ein definiertes Maß erfolgt sein, bevor eine Kraft in den zweiten Grundkörper 20 eingeleitet wird.

Ebenso ist auch in der Ausgestaltung der Verbindungsvorrichtung V gemäß den Figuren 6 bis 10 mit dem Brückenabschnitt 34 und der Anbindung des zweiten Grundkörpers 2 hieran erreicht, dass in der verbundenen Stellung der ersten und zweiten Verbindungsteile 1, 2 bei einer auf den Basisabschnitt 31 (z.B. von der zweiten Baugruppe A2 auf den Basisabschnitt 31) wirkenden Belastung der Basisabschnitt 31 zu dem zweiten Grundkörper 20 verlagerbar ist. Eine bei geschlossener Verbindungsvorrichtung V auf den Basisabschnitt 31 wirkende Belastung führt somit nicht unmittelbar zu einer Krafteinleitung in den zweiten Grundkörper 20 und hierüber zu einer unmittelbaren Belastung der Verbindung zwischen den ersten und zweiten Verbindungsteilen 1, 2. Bei der dargestellten Ausführungsvariante wirkt zudem in der verbundenen Stellung durch die Ausgestaltung des Übertragungsteils 3 mit dem Brückenabschnitt 34 und die Anbindung des Übertragungsteils 3 and die Elemente des zweiten Verbundteils 2 eine Belastung stets auf die Verbindung der ersten und zweiten Verschlussteile 1, 2 und damit den hierüber bereitgestellten Verschluss. Insbesondere bleibt dabei durch den Brückenabschnitt 34 der Handhabungsabschnitt in Form der Grifflasche 30 unbelastet.

Ein Schließen der Verbindungsvorrichtung V ist anhand der Figuren 8A und 8B näher veranschaulicht. Bei einem hierfür notwendigen Ansetzen des zweiten Verbindungsteils 2 an das erste Verbindungsteil 1, um die beiden Baugruppen A1 und A2 über die Verbindungsvorrichtung V zu verbinden und aneinander zu halten, gestattet wiederum der Brückenabschnitt 34 ein Einschnappen des zweiten Grundkörpers 20 an den ersten Grundkörper 10 durch eine Verlagerungsbewegung des zweiten Grundkörpers 20 zu dem gegebenenfalls straff gespannten Basisabschnitt 31 und der Grifflasche 30. Die Figur 9 zeigt dann die verbundene Stellung der ersten und zweiten Verschlussteile 1 und 2.

### Bezugszeichenliste

- 1: Erstes Verbindungsteil
- 10: Erster Grundkörper
- 11: Eingriffseinrichtung
- 12: Eingriffsvorsprung
- 2: Zweites Verbindungsteil
- 20: Zweiter Grundkörper
- 204: Verbindungssteg (Verbindungsabschnitt)
- 21: Eingriffsabschnitt
- 22: Koppelelement
- 223: Verbindungssteg
- 23: Schwenkachse
- 3: Übertragungsteil
- 30: Grifflasche (Handhabungsabschnitt)
- 31: Basisabschnitt
- 34: Brückenabschnitt
- 341, 342: Endpunkt
- A1: Erste Baugruppe
- A2: Zweite Baugruppe
- E: Erstreckungsrichtung
- L: Schwenkrichtung
- LS: Lasche
- M1: Erste Magneteinrichtung
- M2: Zweite Magneteinrichtung
- R: Verbindungsrichtung
- T: Rucksack
- V: Verbindungsvorrichtung
- Z: Zugrichtung

## Patentansprüche

1. Verbindungsvorrichtung, mit
einem einer ersten Baugruppe (A1) zugeordneten, ersten Verbindungsteil (1), das einen ersten Grundkörper (10) und eine Eingriffseinrichtung (11) mit zumindest einem Eingriffsvorsprung (12) aufweist, und
einem einer zweiten Baugruppe (A2) zugeordneten, an das erste Verbindungsteil (1) ansetzbaren, zweiten Verbindungsteil (2), das einen zweiten Grundkörper (20) mit zumindest einem an dem zweiten Grundkörper (20) angeordneten Eingriffsabschnitt (21) aufweist, wobei der zumindest eine Eingriffsabschnitt (21) mit der Eingriffseinrichtung (11) des ersten Verbindungsteils (1) in Eingriff bringbar ist, sodass in einer verbundenen Stellung das erste Verbindungsteil (1) und das zweite Verbindungsteil (2) aneinander gehalten sind,
wobei das erste Verbindungsteil (1) eine erste Magneteinrichtung (M1) und das zweite Verbindungsteil (2) eine zweite Magneteinrichtung (M2) aufweisen, wobei die erste Magneteinrichtung (M1) und die zweite Magneteinrichtung (M2) zum Unterstützen des Ansetzens des ersten Verbindungsteils (1) und des zweiten Verbindungsteils (2) aneinander magnetisch anziehend zusammenwirken,
wobei das zweite Verbindungsteil (2) mit einem Handhabungsabschnitt (30) verbunden ist und über den Handhabungsabschnitt (30) das zweite Verbindungsteil (2) an das erste Verbindungsteil (1) ansetzbar ist und in der verbundenen Stellung an dem Handhabungsabschnitt (30) eine Kraft einleitbar ist, um den Eingriffsabschnitt (21) mit der Eingriffseinrichtung (11) außer Eingriff zu bringen und das zweite Verbindungsteil (2) von dem ersten Verbindungsteil (1) zu lösen,
**dadurch gekennzeichnet, dass**,
um das zweite Verbindungsteil (2) von dem ersten Verbindungsteil (1) zu lösen und eine Kraft an das zweite Verbindungsteil (2) zu übertragen, um den Eingriffsabschnitt (21) mit der Eingriffseinrichtung (11) außer Eingriff zu bringen, ein Übertragungsteil (3) vorgesehen ist, das den Handhabungsabschnitt (30), einen mit dem Handhabungsabschnitt (30) verbundenen und sich entlang einer Erstreckungsrichtung (E) erstreckenden Basisabschnitt (31) und einen mit dem Basisabschnitt (31) an einem ersten Endpunkt (341) verbundenen Brückenabschnitt (34) umfasst,
sich der Brückenabschnitt (34) zwischen dem ersten Endpunkt (341) und einem in Erstreckungsrichtung (E) zu dem ersten Endpunkt (341) beabstandeten zweiten Endpunkt (342) mit einer Länge erstreckt, die größer ist als ein Abstand der zwei Endpunkte (341, 342) zueinander, und
der zweite Grundkörper (20) an dem Brückenabschnitt (34) gehalten ist und der Brückenabschnitt (34) mit dem zweiten Grundkörper (20) beim Ansetzen des zweiten Verbindungsteils (2) an das erste Verbindungsteil (1) relativ zu dem Basisabschnitt (31) und dem Handhabungsabschnitt (30) verlagerbar ist.

2. Verbindungsvorrichtung nach Anspruch 1, **dadurch gekennzeichnet,**
**dass** über den Brückenabschnitt (34) ein definiertes Spiel des zweiten Grundkörpers (20) bezüglich des Handhabungsabschnitts (30) vorgegeben ist,
und/oder dass über den Brückenabschnitt (34) eine Verdrehbarkeit des zweiten Grundkörpers (20) bezüglich des Handhabungsabschnitts (30) begrenzt ist.

3. Verbindungsvorrichtung nach Anspruch 1 oder 2, **dadurch gekennzeichnet,**
**dass** über den Basisabschnitt (31) eine an dem Handhabungsabschnitt (30) eingeleitete und entlang einer Zugrichtung (Z) wirkende Zugkraft zum Ansetzen des zweiten Verbindungsteils (2) an das erste Verbindungsteil (1) übertragbar ist und der Brückenabschnitt (34) entlang einer zu der Zugrichtung (Z) geneigt, insbesondere senkrecht verlaufenden Verbindungsrichtung (R) relativ zu dem Basisabschnitt (31) verlagerbar ist, um den Eingriffsabschnitt (21) mit der Eingriffseinrichtung (11) in Eingriff zu bringen,
und/oder dass der Basisabschnitt (31) in der verbundenen Stellung und bei einer auf den Basisabschnitt (31) wirkenden Belastung über den Brückenabschnitt (34) zu dem zweiten Grundkörper (20) verlagerbar ist.

4. Verbindungsvorrichtung nach einem der vorhergehenden Ansprüche, **dadurch gekennzeichnet, dass**
der Brückenabschnitt (34) aus einem biegeschlaffen Material besteht oder elastisch verlagerbar ist
und/oder dass der Brückenabschnitt (34) mehrgliedrig aus festen und/oder biegeschlaffen Elementen aufgebaut ist und durch eine Verstellung der Elemente untereinander verlagerbar ist.

5. Verbindungsvorrichtung nach einem der vorhergehenden Ansprüche, **dadurch gekennzeichnet, dass** der zweite Grundkörper (20) an dem Brückenabschnitt (34) fixiert ist.

6. Verbindungsvorrichtung nach Anspruch 4 und nach Anspruch 5, **dadurch gekennzeichnet, dass** der zweite Grundkörper (20) mit dem biegeschlaffen Material des Brückenabschnitts (34) vernäht ist.

7. Verbindungsvorrichtung nach Anspruch 4, **dadurch gekennzeichnet, dass** der zweite Grundkörper (20) einen Verbindungsabschnitt (204) umfasst, der von dem aus einem biegeschlaffen Material bestehenden und/oder mehrgliedrig aufgebauten Brückenabschnitt (34) zumindest teilweise umgriffen ist.

8. Verbindungsvorrichtung nach einem der vorhergehenden Ansprüche, **dadurch gekennzeichnet, dass** der zweite Endpunkt (342) des Brückenabschnitts (34) an dem Basisabschnitt (31) oder einer mit dem Basisabschnitt (31) verbundenen Komponente vorgesehen ist.

9. Verbindungsvorrichtung nach einem der vorhergehenden Ansprüche, **dadurch gekennzeichnet, dass** in der verbundenen Stellung der ersten und zweiten Verschlussteile (1, 2) der zweite Grundkörper (20) bezüglich des ersten Grundkörpers (10) verkippbar ist, um den Eingriffsabschnitt (21) mit der Eingriffseinrichtung (11) außer Eingriff zu bringen, wobei insbesondere der zweite Grundkörper (20) zum Verkippen relativ zu dem ersten Grundkörper (10) an einer von dem zumindest einen Eingriffsvorsprung (11) abgewandten Seite von dem ersten Grundkörper (10) abhebbar ist.

10. Verbindungsvorrichtung nach einem der vorhergehenden Ansprüche, **dadurch gekennzeichnet, dass** der Eingriffsabschnitt (21) starr an dem zweiten Grundkörper (20) angeordnet ist.

11. Verbindungsvorrichtung nach einem der vorhergehenden Ansprüche, **dadurch gekennzeichnet,**
**dass** der zumindest eine Eingriffsabschnitt (21) des zweiten Verbindungsteils (3) durch einen Randabschnitt geformt ist, der mit dem zumindest einen Eingriffsvorsprung (12) in Eingriff bringbar ist,
**dass** der zumindest eine Eingriffsabschnitt (21) des zweiten Verbindungsteils (3) umfänglich an dem zweiten Grundkörper (20) umläuft
und/oder dass der zumindest eine erste Eingriffsvorsprung (12) des ersten Verbindungsteils (1) starr an dem ersten Grundkörper (10) geformt ist.

12. Verbindungsvorrichtung nach einem der vorhergehenden Ansprüche, **dadurch gekennzeichnet, dass** das erste Verbindungsteil (1) und/oder das zweite Verbindungsteil (2) mehrteilig ausgebildet ist.

13. System, mit einer ersten Baugruppe (A1) und einer zweiten Baugruppe (A2) sowie einer Verbindungsvorrichtung (V) nach einem der vorangehenden Ansprüche, wobei der Basisabschnitt (31) mit der zweiten Baugruppe (A2) verbunden oder zumindest teilweise oder vollständig durch einen Abschnitt der zweiten Baugruppe (A2) gebildet ist.

14. Tasche mit mindestens einer Verbindungsvorrichtung (V) nach einem der Ansprüche 1 bis 12.

15. Rucksack mit mindestens einer Verbindungsvorrichtung (V) nach einem der Ansprüche 1 bis 12.

## Claims

1. Connecting device, comprising
a first connecting part (1) associated with a first subassembly (A1), which comprises a first base body (10) and an engagement device (11) with at least one engagement protrusion (12), and
a second connecting part (2) which is associated with a second subassembly (A2), can be attached to the first connecting part (1) and comprises a second base body (20) with at least one engagement portion (21) arranged on the second base body (20), wherein the at least one engagement portion (21) can be brought into engagement with the engagement device (11) of the first connecting part (1), so that the first connecting part (1) and the second connecting part (2) are held against one another in a connected position,
wherein the first connecting part (1) comprises a first magnetic device (M1) and the second connecting part (2) comprises a second magnetic device (M2), wherein the first magnetic device (M1) and the second magnetic device (M2) cooperate in a magnetically attracting manner to support the attachment of the first connecting part (1) and the second connecting part (2) to each other,
wherein the second connecting part (2) is connected to a handling portion (30) and the second connecting part (2) can be attached to the first connecting part (1) via the handling portion (30) and, in the connected position, a force can be applied to the handling portion (30) in order to disengage the engagement portion (21) from the engagement device (11) and to release the second connecting part (2) from the first connecting part (1),
**characterized in that**
in order to disengage the second connecting part (2) from the first connecting part (1) and transmit a force to the second connecting part (2) to disengage the engagement portion (21) from the engagement device (11), a transmission part (3) is provided, which comprises the handling portion (30), a base portion (31) connected to the handling portion (30) and extending along an extending direction (E), and a bridge portion (34) connected to the base portion (31) at a first end point (341),
the bridge portion (34) extends between the first end point (341) and a second end point (342) spaced from the first end point (341) in the extension direction (E) with a length which is greater than a distance between the two end points (341, 342), and
the second base body (20) is held on the bridge portion (34) and the bridge portion (34) with the second base body (20) can be displaced relative to the base portion (31) and the handling portion (30) when the second connecting part (2) is attached to the first connecting part (1).

2. Connecting device according to claim 1, **characterized in that**
a defined play of the second base body (20) with respect to the handling portion (30) is predetermined via the bridge portion (34),
and/or a rotatability of the second base body (20) with respect to the handling portion (30) is limited via the bridge portion (34).

3. Connecting device according to claim 1 or 2, **characterized in that**
a tensile force introduced at the handling portion (30) and acting along a tensile direction (Z) can be transmitted via the base portion (31) for attaching the second connecting part (2) to the first connecting part (1), and the bridge portion (34) can be displaced relative to the base portion (31) along a connecting direction (R) which is inclined, in particular perpendicular, with respect to the tensile direction (Z) in order to bring the engagement portion (21) into engagement with the engagement device (11),
and/or the base portion (31) can be displaced to the second base body (20) via the bridge portion (34) in the connected position and when a load acts on the base portion (31).

4. Connecting device according to any one of the preceding claims, **characterized in that**
the bridge portion (34) consists of a flexible material or is elastically displaceable
and/or the bridge portion (34) is constructed in multiple members from fixed and/or flexible elements and can be displaced relative to one another by adjusting the elements.

5. Connecting device according to any one of the preceding claims, **characterized in that** the second base body (20) is fixed to the bridge portion (34).

6. Connecting device according to claim 4 and according to claim 5, **characterized in that** the second base body (20) is sewn to the flexible material of the bridge portion (34).

7. Connecting device according to claim 4, **characterized in that** the second base body (20) comprises a connection portion (204) which is at least partially embraced by the bridge portion (34) which consists of a flexible material and/or is constructed in multiple members.

8. Connecting device according to any one of the preceding claims, **characterized in that** the second end point (342) of the bridge portion (34) is provided at the base portion (31) or a component connected to the base portion (31).

9. Connecting device according to any one of the preceding claims, **characterized in that,** in the connected position of the first and second locking parts (1, 2), the second base body (20) can be tilted with respect to the first base body (10) in order to disengage the engagement portion (21) from the engagement device (11), wherein the second base body (20) can be lifted off the first base body (10) for tilting relative to the first base body (10) on a side facing away from the at least one engagement protrusion (11).

10. Connecting device according to any one of the preceding claims, **characterized in that** the engagement portion (21) is rigidly arranged on the second base body (20).

11. Connecting device according to any one of the preceding claims, **characterized in that**
the at least one engagement portion (21) of the second connecting part (3) is formed by an edge portion which can be brought into engagement with the at least one engagement protrusion (12),
the at least one engagement portion (21) of the second connecting part (3) extends circumferentially around the second base body (20)
and/or the at least one first engagement protrusion (12) of the first connecting part (1) is rigidly formed on the first base body (10).

12. Connecting device according to any one of the preceding claims, **characterized in that** the first connecting part (1) and/or the second connecting part (2) is formed in several parts.

13. System, comprising a first subassembly (A1) and a second subassembly (A2) as well as a connecting device (V) according to any one of the preceding claims, wherein the base portion (31) is connected to the second subassembly (A2) or is at least partially or completely formed by a portion of the second subassembly (A2).

14. Bag, comprising at least one connecting device (V) according to any one of claims 1 to 12.

15. Backpack, comprising at least one connecting device (V) according to any one of claims 1 to 12.

## Revendications

1. Dispositif de liaison, avec
une première partie de liaison (1) associée à un premier ensemble (A1), qui présente un premier corps de base (10) et un système de mise en prise (11) avec au moins une saillie de mise en prise (12), et
une deuxième partie de liaison (2) associée à un deuxième ensemble (A2), pouvant être mise en place sur la première partie de liaison (1), qui présente un deuxième corps de base (20) avec au moins une section de mise en prise (21) disposée sur le deuxième corps de base (20), dans lequel l'au moins une section de mise en prise (21) peut être mise en prise avec le système de mise en prise (11) de la première partie de liaison (1), de sorte que dans une position reliée, la première partie de liaison (1) et la deuxième partie de liaison (2) sont maintenues l'une sur l'autre,
dans lequel la première partie de liaison (1) présente un premier système magnétique (M1) et la deuxième partie de liaison (2) un deuxième système magnétique (M2), dans lequel le premier système magnétique (M1) et le deuxième système magnétique (M2) pour soutenir la mise en place de la première partie de liaison (1) et de la deuxième partie de liaison (2) l'une sur l'autre coopèrent par attraction magnétique,
dans lequel la deuxième partie de liaison (2) est reliée à une section de manipulation (30) et la deuxième partie de liaison (2) peut être mise en place sur la première partie de liaison (1) par l'intermédiaire de la section de manipulation (30) et dans la position reliée une force peut être appliquée sur la section de manipulation (30) pour désengager la section de mise en prise (21) du système de mise en prise (11) et pour détacher la deuxième partie de liaison (2) de la première partie de liaison (1),
**caractérisé en ce que**
pour détacher la deuxième partie de liaison (2) de la première partie de liaison (1) et pour transmettre une force à la deuxième partie de liaison (2), pour désengager la section de mise en prise (21) du système de mise en prise (11), une partie de transmission (3) est prévue, qui comprend la section de manipulation (30), une section de base (31) reliée à la section de manipulation (30) et s'étendant le long d'une direction d'extension (E) et une section de pont (34) reliée à la section de base (31) en un premier point d'extrémité (341),
la section de pont (34) s'étend entre le premier point d'extrémité (341) et un deuxième point d'extrémité (342) espacé du premier point d'extrémité (341) dans la direction d'extension (E) avec une longueur qui est supérieure à une distance des deux points d'extrémité (341, 342) l'un par rapport à l'autre, et
le deuxième corps de base (20) est maintenu sur la section de pont (34) et la section de pont (34) avec le deuxième corps de base (20) lors de la mise en place de la deuxième partie de liaison (2) sur la première partie de liaison (1) est déplaçable par rapport à la section de base (31) et à la section de manipulation (30).

2. Dispositif de liaison selon la revendication 1, **caractérisé en ce**
**qu'**un jeu défini du deuxième corps de base (20) par rapport à la section de manipulation (30) est prédéfini par l'intermédiaire de la section de pont (34),
et/ou qu'une capacité de rotation du deuxième corps de base (20) par rapport à la section de manipulation (30) est limitée par l'intermédiaire de la section de pont (34).

3. Dispositif de liaison selon la revendication 1 ou 2, **caractérisé en ce**
**qu'**une force de traction appliquée sur la section de manipulation (30) et agissant le long d'une direction de traction (Z) pour mettre en place la deuxième partie de liaison (2) sur la première partie de liaison (1) peut être transmise par l'intermédiaire de la section de base (31) et la section de pont (34) est déplaçable par rapport à la section de base (31) le long d'une direction de liaison (R) s'étendant de manière inclinée par rapport à la direction de traction (Z), en particulier verticalement, pour mettre en prise la section de mise en prise (21) avec le système de mise en prise (11),
et/ou que la section de base (31) dans la position reliée et dans le cas d'une sollicitation agissant sur la section de base (31) est déplaçable vers le deuxième corps de base (20) par l'intermédiaire de la section de pont (34).

4. Dispositif de liaison selon l'une quelconque des revendications précédentes, **caractérisé en ce que**
la section de pont (34) est constituée d'un matériau souple en flexion ou est déplaçable élastiquement
et/ou que la section de pont (34) est composée de plusieurs éléments fixes et/ou souples en flexion et est déplaçable par un réglage des éléments entre eux.

5. Dispositif de liaison selon l'une quelconque des revendications précédentes, **caractérisé en ce que** le deuxième corps de base (20) est fixé à la section de pont (34).

6. Dispositif de liaison selon les revendications 4 et 5, **caractérisé en ce que** le deuxième corps de base (20) est cousu avec le matériau souple en flexion de la section de pont (34).

7. Dispositif de liaison selon la revendication 4, **caractérisé en ce que** le deuxième corps de base (20) comprend une section de liaison (204) qui est au moins partiellement entourée par la section de pont (34) constituée d'un matériau souple en flexion et/ou composée de plusieurs éléments.

8. Dispositif de liaison selon l'une quelconque des revendications précédentes, **caractérisé en ce que** le deuxième point d'extrémité (342) de la section de pont (34) est prévu sur la section de base (31) ou un composant relié à la section de base (31).

9. Dispositif de liaison selon l'une quelconque des revendications précédentes, **caractérisé en ce que**, dans la position reliée des première et deuxième parties de fermeture (1, 2), le deuxième corps de base (20) est basculable par rapport au premier corps de base (10) pour désengager la section de mise en prise (21)du système de mise en prise (11), dans lequel en particulier le deuxième corps de base (20) pour basculer par rapport au premier corps de base (10) peut être soulevé du premier corps de base (10) sur une face opposée à l'au moins une saillie de mise en prise (11).

10. Dispositif de liaison selon l'une quelconque des revendications précédentes, **caractérisé en ce que** la section de mise en prise (21) est disposée de manière fixe sur le deuxième corps de base (20).

11. Dispositif de liaison selon l'une quelconque des revendications précédentes, **caractérisé en ce**
**que** l'au moins une section de mise en prise (21) de la deuxième partie de liaison (3) est formée par une section de bord qui peut être mise en prise avec l'au moins une saillie de mise en prise (12),
**que** l'au moins une section de mise en prise (21) de la deuxième partie de liaison (3) fait le tour de toute la circonférence du deuxième corps de base (20)
et/ou que l'au moins une première saillie de mise en prise (12) de la première partie de liaison (1) est formée rigidement sur le premier corps de base (10).

12. Dispositif de liaison selon l'une quelconque des revendications précédentes, **caractérisé en ce que** la première partie de liaison (1) et/ou la deuxième partie de liaison (2) sont réalisées en plusieurs parties.

13. Système, avec un premier ensemble (A1) et un deuxième ensemble (A2) ainsi qu'un dispositif de liaison (V) selon l'une quelconque des revendications précédentes, dans lequel la section de base (31) est reliée au deuxième ensemble (A2) ou au moins partiellement ou totalement formée par une section du deuxième ensemble (A2).

14. Poche avec au moins un dispositif de liaison (V) selon l'une quelconque des revendications 1 à 12.

15. Sac à dos avec au moins un dispositif de liaison (V) selon l'une quelconque des revendications 1 à 12.
